# EUROPÄISCHE PATENTSCHRIFT

(11) **EP 0 107 168 B1**
(45) Veröffentlichungstag und Bekanntmachung des Hinweises auf die Patenterteilung: **25.01.1989**
(21) Anmeldenummer: 83110372.6
(22) Anmeldetag: 18.10.1983
(51) Int. Cl.: A47B 97/04

(54) **Wandtafel**
Wall table
Tableau mural

(30) Priorität: 26.10.1982 DE 3239502
(43) Veröffentlichungstag der Anmeldung: 02.05.1984
(73) Patentinhaber: Weyel KG, D-6342 Haiger/Hessen (DE)
(72) Erfinder: Schnirch, Leo, D-6342 Haiger (DE); Weyel, Karl Hermann, D-6342 Haiger (DE)
(74) Vertreter: Patentanwälte Dipl.-Ing. R. Schlee Dipl.-Ing. A. Missling

(56) Entgegenhaltungen:
- AU-B- 505 394
- CH-A- 124 502
- GB-A- 1 005 570
- US-A- 3 550 291

## Beschreibung

Die Erfindung bezieht sich auf eine Wandtafel mit einem an einer ortsfesten Wand anschlagbaren Tafelgestell, mit einem relativ zu diesem vertikal verschiebbaren Tafelkörper, der eine Schreib- oder sonstige Nutzfläche. z. B. Informations- oder Projektionsfläche aufweist, und mit vertikal angeordneten Seitenwänden, die mit dem Tafelkörper verbunden sind und Führungsschienen aufweisen, in welche am Tafelgestell befindliche Führungs-Gleitstücke oder -Rollen eingreifen. Eine derartige Wandtafel ist in der GB-A-1 005 570 und US-A-3 550 291 beschrieben.

Bei bekannten Wandtafeln dieser Art ist der Tafelkörper vor dem Tafelgestell angeordnet, so daß dieses von der Seite her sichtbar ist. Der Tafelkörper hat dabei optisch keinen Anschluß an die Wandfläche. Bei dieser Anordnung ist der Tafelmechanismus starker Verschmutzung durch Staub ausgesetzt. Auch können Störungen dadurch entstehen, daß feste Gegenstände, z. B. Zeichenutensilien, in das Tafelgestell gelangen und den Tafelmechanismus blockieren. Es besteht auch Verletzungsgefahr, da ein Eingreifen in den Tafelmechanismus möglich ist, wobei insbesondere Handverletzungen zu befürchten sind. Schließlich ist auch das Aussehen der bekannten Tafeln unschön, da ein optischer Anschluß des Tafelkörpers an die Wandfläche nicht gegeben ist und das Tafelgestell wegen seiner Höhenverstellbarkeit in wechselnder räumlicher Anordnung zum Tafelkörper steht.

Die GB-A-1 005 570 beschreibt eine Wandtafel, die an einem wandfesten Rahmen seitliche Führungsschienen zur Aufnahme einer Anzahl von Führungsrollen hat, welche mit Winkelstücken an den vertikalen Seitenkanten der Tafel angeschlagen sind. Letztere ist mit Ausklapp-Flügeln versehen, mit denen die Vorderseite der Tafel abdeckbar ist, deren Rückseite ihrerseits eine Gewichts-Ausgleichsmechanik (bestehend aus einem Federzug mit Segment-Seilscheiben) verdeckt. Ein seitlicher Abschluß dieser Mechanik ist nicht gegeben. Desweiteren ist die Meckanik auch von oben und unten nur sehr unvollkommen geschützt. Auch ein seitlicher Eingriff ist jedenfalls unter- und oberhalb des Wandrahmens ohne weiteres möglich.

Einen Wandrahmen mit U-förmigen Vertikalschienen, in denen die Seitenkanten von hintereinander angeordneten Tafel geführt sind, zeigt die AU-B-505 394. Die Tafeln sind durch über eine Kettenradwelle gleichlaufend bewegte Gegengewichte in rechteckigen Seitenkästen in ihrer jeweiligen Position gehalten. Derartige Tafeln erfordern eine verhältnismäßig große räumliche Tiefe und sind trotz oberer und unterer Abschlußplatten nicht gegen Staub und Eingriffe geschützt.

Aus der CH-A-124 502 geht ein Wandgestell für eine Anzahl von hintereinander angeordneten Rollos hervor, die aus einer oberen Ruhestellung einzeln in eine untere Gebrauchsstellung herabgezogen werden können. In seitlichen Vertikalkästen sind hängende Gewichte beweglich, die über oben befindliche Rollen einen Gewichtsausgleich gestatten. Eine mit dem Anmeldungsgegenstand vergleichbare Wandtafel ist in dieser Veröffentlichung nicht dargestellt.

Der Erfindung liegt die Aufgabe zugrunde, eine Wandtafel der genannten Art so auszubilden, daß nicht nur das ortsfeste Tafelgestell, sondern auch die gesamte Mechanik dauerhaft abgedeckt und insbesondere vor seitlichen Eingriffen zuverlässig geschützt ist. Außerdem soll die Wandtafel trotz freier Höhenverstellbarkeit auch optisch einen geschlossenen Eindruck vermitteln. Diese Aufgabe wird durch die Merkmale gemäß Anspruch 1 gelöst.

Bei einer so ausgebildeten Wandtafel ist der Tafelmechanismus durch die Seitenwände abgedeckt und damit unsichtbar. Infolge des Heranreichens der Seitenwände und zumindest der Oberwand annähernd bis an die Wand besteht optisch ein Anschluß des Tafelkörpers an die Wand, was das Aussehen wesentlich verbessert. Ein Eingreifen in den Tafelmechanismus von der Seite und von oben her ist nicht mehr möglich, wodurch Verletzungsgefahr vorgebeugt wird. Auch ist ein Hineinfallen von festen Gegenständen wie auch von Schmutz in den Tafelmechanismus nicht möglich. Eine Tafel gemäß der Erfindung eignet sich besonders für die Unterbringung in repräsentativen Räumen, wie z. B. Konferenzräumen. Sie ist aber auch für jede andere Benutzung geeignet, z. B. für die Ausrüstung von Schulen.

Die Tafel hat vorteilhafterweise eine im Tafelgestell angeordnete Gewichts-Ausgleichvorrichtung mit einem Gegengewicht oder mindestens einer Gegenfeder. Hierbei können alle bekannten Ausgleichvorrichtungen verwendet werden, die für Schulwandtafeln üblicherweise benutzt werden und in einem Wand-Tafelgestell untergebracht werden können. Bei dieser Ausgleichvorrichtung bewegt sich ein Gegengewicht gegenläufig zur Tafel. Man kann aber auch ein Gewichtsausgleich durch Federkraft erreichen wobei beim Absenken der Tafel in der Feder Energie gespeichert wird die beim Anheben der Tafel wieder entnommen wird. Bei einer Ausgleichvorrichtung mit Gegengewicht sind elastische Anschläge von Vorteil, um ein hartes Anschlagen des Gegengewichtes in den Endstellungen zu vermeiden.

Bei einer bevorzugten Ausführungsform der Erfindung sind die Seitenwände samt der ihr zugeordneten Führungsschiene aus einem Stück hergestellt, vorzugsweise als Strangpreßteile aus Aluminium ausgebildet. Dadurch gelangt man zu besonders niedrigen Herstellungskosten, insbesondere bei einer Serienfertigung größeren Umfanges. Unter die Erfindung fallen aber auch Konstruktionen, bei denen z. B. Platten als Seitenwände verwendet werden und die Führungsschienen besondere, mit den Platten verbundene Profile sind. Die Führungsschienen können hierbei einen U-förmigen oder C-förmigen Querschnitt haben. Solche Führungsschienen haben den Vorteil, daß Führungsgleitstücke und Führungsrollen nach mehreren Seiten hin geführt werden, wobei im Falle eines C-förmigen Querschnittes auch ein seitliches Herauswandern nicht möglich ist.

Für den Schutz des Tafelmechanismus besonders wichtig ist die Oberwand, da diese einen Schutz gegen Verstauben und gegen Hineinfallen von festen Körpern von oben her gibt. Aber auch eine Unterwand verbessert die Wandtafel, weil nun auch ein Eingreifen in den Tafelmechanismus von unten her nicht mehr möglich ist. Im Falle von zwei Seitenwänden, einer Oberwand und einer Unterwand, ist das Tafelgestell vollständig von Wänden umgeben und rundum geschützt.

Die Oberwand und die Unterwand können ebenfalls aus Strangpreßprofilen bestehen, die vorzugsweise als Hohlprofile ausgebildet sind. Eine andere Profilform als für die Seitenwände empfiehlt sich auch deshalb, weil die horizontalen Wände nicht zugleich Führungsschienen bilden müssen.

Die Wände werden vorteilhafterweise mittels Eckstücken verbunden. Bei Verwendung solcher Eckstücke sind Gehrungsschnitte nicht erforderlich. Auch ist eine vorteilhafte Formgestaltung möglich, da die besonderen Eckstucke auch eine Abrundung des Eckbereiches ermöglichen.

Die Verwendung von Eckstücken hat den Vorteil, daß bei der Montage der Tafel die horizontalen Wände zunächst weggelassen werden können und daß diese nach Montieren des Tafelkörpers am Tafelmechanismus rasch aufgesteckt und mittels der Längsschrauben befestigt werden können. Auch die Längsschrauben können unsichtbar gemacht werden mittels einer Abdeckkappe.

Für eine Gewichts-Ausgleichvorrichtung, bei der das Ausgleichgewicht einen vertikalen Weg zurücklegt, der gleich groß ist wie der vertikale Weg der Tafel, wird die Höhe des Tafelgestells vorteilhafterweise etwa halb so groß ausgebildet wie die Höhe der Tafelfläche. Der gesamte mögliche vertikale Bewegungsweg der Tafel ist dann elwa gleich der halben Höhe der Tafelfläche. Es sind jedoch auch Ausführungen möglich, bei denen die Höhe des Tafelgestells im Verhältnis zur Höhe der Tafelfläche kleiner ist. Solche Konstruktionen sind möglich, wenn das Gegengewicht kleinere Wege zurücklegt als die Tafelfläche oder wenn eine Gewichts-Ausgleichvorrichtung mit Federn verwendet wird. In diesem Fall kann der mögliche Bewegungsweg der Tafel, fläche größer sein als die Hälfte der Höhe der Tafelfläche. Gut geeignet und optisch ansprechend ist eine quadratische Tafelfläche, wenngleich diese Form keine Voraussetzung für die Realisierung der Erfindung ist.

In der Zeichnung ist eine Ausführungsform der Erfindung darstellt. Es zeigen:
Fig. 1 eine Vorderansicht einer Wandtafel, wobei die linke Hälfte des Tafelkörpers weggeschnitten ist,
Fig. 2 einen vertikalen Schnitt nach Linie 11-11 in Fig. 1,
Fig. 3 eine Draufsicht entsprechend dem Pfeil 111 in Fig. 1,
Fig. 4 einen vergrößerten Ausschnitt aus Fig. 2 im Bereich des strichpunktierten Rahmens IV in Fig. 2,
Fig. 5 einen vergrößerten Ausschnitt aus Fig. 3 im Bereich des strichpunktierten Rahmens V in Fig. 3,
Fig. 6 eine Ansicht eines Rahmens, an dem der Tafelkörper befestigt wird, wobei in zwei Eckbereichen Teile des Rahmens weggeschnitten sind und
Fig. 7 einen vertikalen Schnitt durch den Rahmen nach Linie VII-VII in Fig. 6.

Die Tafel hat einen Tafelkörper 1, einen von der Rückseite des Tafelkörpers 1 abstehenden Rahmen 2 und ein Tafelgestell 3. Die Beschaffenheit und das Zusammenwirken dieser Hauptbestandteile und weiterer Teile der Tafel werden nachfolgend beschrieben.

Das Tafelgestell 3 ist an einer Wandfläche 4 befestigt. Das Tafelgestell hat zwei Seitenplatten 5, die durch ein oberes horizontales Profil 6 und ein gleiches, spiegelbildlich dazu angeordnetes unteres horizontales Profil 7 miteinander verbunden sind. In den Seitenplatten 5 sind die Enden einer Welle 8 drehbar gelagert. In der Nähe jeder Lagerungsstelle ist mit der Welle 8 ein Kettenrad 9 drehfest verbunden, wodurch genau gleiche Drehungen beider Kettenräder erreicht werden; die Welle 8 wirkt also als Synchronisierungswelle.

Über jedes Kettenrad 9 ist eine Kette 10 gelegt. Zur Klarstellung sei bemerkt, daß die in Fig. 1 sichtbare Kette nicht die gleiche Kette ist, die in Fig. 2 zu sehen ist. Die Anordnung beider Ketten ist spiegelbildlich zu der vertikalen Mittelebene 11 der Tafel. Ein Kettenende 10a ist mit dem Rahmen 2 und das andere Kettenende 10b mit einem Gegengewicht 12 verbunden.

Zur Vermeidung harter Stöße befindet sich ein wenig unterhalb und seitlich versetzt eines jeden Kettenrades ein elastischer Anschlag 13, der aus einer Schraubendruckfeder 14 und einem mit dieser kombinierten Gummipuffer 15 besteht.

An den Außenseiten der Platten 5 sind Führungsrollen 16 drehbar gelagert. An jeder Seitenplatte befinden sich insgesamt vier solcher Führungsrollen, die paarweise angeordnet sind (siehe hierzu Fig. 2). Diese Führungsrollen wirken mit dem nachfolgend im einzelnen beschriebenen Rahmen 2 zusammen. Der Rahmen 2 besteht (siehe hierzu insbesondere Fig. 6) aus zwei Seitenwänden 17, einer Oberwand 18 und einer Unterwand 19. Alle diese Wände sind Strangpreßprofile aus Aluminium. Die Profilform der Seitenwände 17 ist am besten aus Fig. 5 erkennbar. Das Profil hat (im Querschnitt nach Fig. 5 betrachtet) einen langen geraden Abschnitt 20, an dessen Enden rechtwinklig Abschnitte 21, 22 anschließen. An den Abschnitt 21 schließt ein Abschnitt 23 rechtwinklig an, der parallel zu dem langen Abschnitt 20 ist und an dessen Ende sich ein Schraubkanal 24 befindet. Der Abschnitt 22 geht über eine Abkröpfung 25 in einen zum Abschnitt 22 parallelen Abschnitt 26 über, der gegenüber dem Abschnitt 22 in der Tiefe versetzt ist. Von dem langen Abschnitt 20 strebt ein abgebogener Abschnitt 27 ab, an dessen Ende sich ein Schraubkanal 28 befindet. Vom Abschnitt 20 streben ferner Abschnitte 29, 30 ab, die zusammen mit einem Teil des Abschnittes 20 eine Führungsschiene von C-förmigem Querschnitt bilden, in die die Führungsrollen 16 eingreifen.

Die Oberwand 18 und die Unterwand 19 sind ebenfalls Strangpreßprofile aus Aluminium. Beide Wände sind gleich ausgebildet. Der Profilquerschnitt ist aus Fig. 7 zu ersehen. Fig. 7 zeigt, daß die Profile der Wände 18, 19 Hohlprofile von flachem rechteckigem Querschnitt sind. Im Querschnitt betrachtet hat jedes Profil zwei lange parallele Abschnitte 31 und 32. An den Abschnitt 31 schließen rechtwinklig Abschnitte 33, 34 an. In diese Abschnitte geht der lange Abschnitt 32 über kurze Zwischenabschnitte 35, 36 über. Die Abschnitte 33, 34 sind über die Anschlußstelle hinaus verlängert und erstrecken sich bis zum Niveau des langen Abschnittes 32.

Die vertikalen Seitenwände 17 sind mit den horizontalen Wänden 18, 19 durch Eckstücke 37 verbunden. Jedes Eckstück 37 hat einen den Eckbereich des Rahmens 2 bildenden Füllteil 38. Vom Füllteil 38 ragen zwei zueinander parallele Laschen 39,40 ab (siehe dazu auch Fig. 7), die einen U-förmigen Querschnitt haben. Ferner ragt von jedem Eckstück ein kurzer Zentrieransatz 41 ab.

Wie die Fig. 6 und 7 zeigen, sind die Verbindungslaschen 39, 40 in die horizontalen Wände 18, 19 eingesteckt und mit diesen durch Schrauben 42 verschraubt. Durch den Eingriff der Verbindungslaschen 39,40 wird das Eckstück 37 zugleich genau auf das Wandprofil ausgerichtet, wozu die kurzen Abschnitte 37 der Wandprofile beitragen.

Zur Verbindung der Eckstücke 37 mit den Seitenwänden 17 dienen Schrauben 43. Wie Fig. 7 zeigt, sind an jeder Ecke zwei solche Schrauben angeordnet. Jede Schraube durchgreift einen Durchbruch 44 im Eckstück 7 und ist in einen der Schraubkanäle 24, 28 (siehe dazu auch Fig. 5) eingeschraubt. Die Schraube schneidet sich ihr Gewinde selber in den Schraubkanal ein. Um das Eindringen der Schraube zu erleichtern, hat diese eine Schneide 45. Die Schraube hat einen zylindrischen Kopf 43a mit Innensechskant 43b. Der Schraubenkopf ist gegenüber der Außenfläche 46 des Eckstückes 37 zurückgesetzt.

Die Öffnung, über die die Schraube 43 eingeführt wird, ist durch eine Abdeckkappe 47 abgedeckt. Die Kappe 47 hat einen Ansatz 48, der die Profilwand 31 der Oberwand 18 untergreift und einen zylindrischen Ansatz 49, der in den Innensechskant 43b der Schraube 43 eingreift.

Die beschriebene Konstruktion des Rahmens 2 gestattet eine Montage derart, daß zunächst die Seitenwände 17, 18 am Tafelkörper 1 montiert werden und die Tafelmechanik justiert wird. Danach werden die horizontalen Wände 18, 19 montiert. An diesen befinden sich bereits Eckstücke 37, die dann nur noch mit ihren Zentrieransätzen 41 in die senkrechten Seitenwände 17 einzuschieben sind. Zur Fixierung werden dann die Schrauben 43 eingedreht.

Innerhalb der Führungsschiene, die durch die Profilabschnitte 29, 30 gebildet wird, ist ein insgesamt mit 50 bezeichneter Puffer angeordnet, und zwar am unteren Ende der Führungsschiene. Der Puffer 50 besteht aus einer Schraubendruckfeder 51, einem oberen Gummielement 52 und einem unteren Gummielement 53.

Am Profilabschnitt 26 jeder Seitenwand 17 ist eine Konsole 54 mittels Nieten 55, 56 befestigt. Die Konsole 54 hat eine obere Befestigungsfläche 54a für die Befestigung der Kette 10. Der Tafelkörper 1 hat (siehe hierzu z. B. Fig. 4) einen Kern 57, der z. B. aus wabenförmig geformtem Papier (sogenanntes Kraftpapier) bestehen kann. Mit der Vorderseite des Kernes 57 ist ein Stahlblech 58 und mit der Rückseite ein Stahlblech 59 verklebt. Der Rand des Tafelkörpers 1 wird durch einen Rahmen 60 gebildet, der zwei Seitenwände 61, eine Oberwand 62 und eine Unterwand 63 aufweist. Auch hier sind die vertikalen Wände 61 und die horizontalen Wände 62, 63 durch Eckstücke 64 miteinander verbunden. Die sichtbare Seite 58a des vorderen Stahlbleches 58 bildet die Schreibfläche der Tafel.

Wie die Fig. 3 und 5 zeigen, liegen die Seitenflächen des Tafelkörpers 1 und der Seitenwände 17 in einer Ebene. Die Rückseite 21 jeder Seitenwand 17 hat einen nur kleinen Abstand von der Wandfläche 4. Dieser Abstand a ist nur so groß, daß ein Anstreifen des Rahmens 2 an der Wandfläche 4 mit Sicherheit vermieden wird. Auch die Oberwand 18 und die Unterwand 19 reichen nahe an die Wandfläche 4 heran (siehe dazu Fig. 2); der Abstand a der horizontalen Wände von der Wandfläche 4 hat ebenfalls den Betrag a. Der Rahmen 2 umgibt also das Tafelgestell 3 vollständig, so daß ein Eingriff in die Tafelmechanik nicht möglich ist, bevor Wände des Rahmens 2 demontiert werden.

In den Fig. 1 und 2 ist eine mittlere Höhenlage der Tafel dargestellt. Aus dieser mittleren Höhenlage kann die Tafel sowohl nach oben als auch nach unten bewegt werden. Jede Lage ist stabil, da das Gewicht des Tafelkörpers 1 und des Rahmens 2 durch das Gegengewicht 12 ausgeglichen wird. Bei einer Bewegung der Tafel nach oben senkt sich das Gewicht 12 ab, wobei das vordere Trum 10c der Kette kürzer und das hintere Trum 10d länger wird. In der höchstmöglichen Stellung stoßen die Puffer 51 an die untersten Rollen 16 an. Hierdurch wird der Anschlag gedämpft, wodurch harte Stöße, die zu Beschädigungen führen könnten, vermieden werden.

Bei der tiefsten Stellung der Tafel stößt die Oberseite 12a des Gegengewichtes gegen die Puffer 13, wodurch auch in dieser Endstellung ein harter Stoß vermieden wird. Während der vertikalen Bewegung rollen die Führungsrollen 16 innerhalb der durch die Profilabschnitte 29, 30 gebildeten Führungsschienen ab. Die Rollenpaare haben seitlich etwas gegeneinander versetzte Rollen, so daß eine der Rollen auf einer Seite der Führungsschiene führt und die andere Rolle auf der anderen Seite. Dies ist auch in Fig. 5 dadurch angedeutet, daß die dort sichtbare Rolle 16 nur am Profilabschnitt 30 geführt wird. Man erreicht dadurch ein sauberes Abrollen und zum anderen eine absolut spielfreie Führung.

Der Tafelkörper 1 hat eine quadratische Form, die besonders ansprechend ist. Durch den Rahmen 2 wird ein optischer Anschluß des Tafelkörpers 1 an die Wandfläche 4 erreicht. Die Rahmen 2 und 60 haben gleiche Außenabmessungen und gehen stufenlos ineinander über. Man erhält dadurch ein ansprechendes Äußeres, weshalb die Tafel insbesondere auch für repräsentative Räume, wie z. B. Konferenzräume, geeignet ist.

Längs der Unterseite des Tafelkörpers 1 erstreckt sich ein Ablagebrett 65, in dem sich eine Rinne 66 befindet, in der Schreibutensilien abgelegt werden können. Das Ablagebrett 65 ist über ein Zwischenstück 67 mit dem Tafelkörper verbunden.

Die Erfindung wurde anhand eines Ausführungsbeispieles erläutert, bei dem die Tafelflächen durch Stahlblech gebildet sind. Anstelle von Stahlblech können auch andere dünne Platten, z. B. verstärkte Kunststoffplatten (sogenannte Schichtstoffplatten) verwendet werden.

## Patentansprüche

1. Wandtafel mit einem an einer ortsfesten Wand (4) anschlagbaren Tafelgestell (3), mit einem relaliv zu diesem verlikal verschiebbaren Tafelkörper (1), der eine Schreib- oder sonstige Nutzfläche, z. B. Informations- oder Projektionsfläche aufweist, und mit vertikal angeordneten Seitenwänden (17), die mit dem Tafelkörper (1) verbunden sind und Führungsschienen (29, 30) aufweisen, in welche am Tafelgestell (3) befindliche Führungs- Gleitstücke oder - Rollen (16) eingreifen dadurch gekennzeichnet, daß die Seitenwände (17) an der Rückseite längs oder nahe den Seitenkanten des Tafelkörpers (1) angeordnet sind, daß die Seitenwände (17) zum seitlichen Verdecken des Tafelgestells (3) in der Tiefe annähernd bis zur Wand (4) reichen und daß eine obere horizontale Oberwand (18) und ggf. eine untere horizontale Unterwand (19) vorhanden ist, welche Oberwand bzw. Unterwand von der Rückseite des Tafelkörpers (1) abragt und sich längs oder in der Nähe der Oberkante (62) bzw. Unterkante (63) des Tafelkörpers (1) erstreckt, und zwar in der Tiefe annähernd bis zur Wand (4), das Tafelgestell (3) oben bzw. unten abdeckend.

2. Wandtafel nach Anspruch 1, dadurch gekennzeichnet, daß die Oberwand (18) und/oder die Unterwand (19) aus einem Stück besteht, vorzugsweise als Hohlprofil mit flachem, im wesentlichen rechteckigen Querschnitt ausgebildet ist, vorzugsweise als Strangpreßprofil aus Aluminium.

3. Wandtafel nach Anspruch 1 oder 2, dadurch gekennzeichnet, daß jede Seitenwand (17) samt ihr zugeordneter Führungsschiene (29, 30) aus einem Aluminium-Strangpreßteil besteht und daß die Führungsschienen (29, 30) einen U- oder C-förmigen Querschnitt haben.

4. Wandtafel nach einem der Ansprüche 1 bis 3, dadurch gekennzeichnet, daß die Seitenwände (17) mit Oberwand (18) bzw. Unterwand (19) durch Eckstücke (37) miteinander verbunden sind, welche in die Seitenwand (17), Oberwand (18) bzw. Unterwand (19) eingesteckte Zentrierteile und ein Füllteil (38) aufweisen, das sichtbare Außenflächen hat.

5. Wandtafel nach Anspruch 4, dadurch gekennzeichnet, daß die Eckstücke (37) in die Oberwand (18) bzw. Unterwand (19) mit Befestigungslaschen (39, 40) eingreifen, die mit der Oberwand (18) bzw. Unterwand (19) durch quer zu den Befestigungslaschen (39,40) verlaufende Querschrauben (42) verbunden sind, und daß zur Verbindung mit den Seitenwänden (17) parallel zu diesen verlaufende, die Eckstücke (37) durchgreifende Längsschrauben (43) in die Seitenwände (17) eingeschraubt sind, z. B. in Schraubkanäle (24, 28) von Strangpreßprofilen.

6. Wandtafel nach Anspruch 5, dadurch gekennzeichnet, daß die Köpfe (43a) der Längsschrauben (43) durch Abdeckkappen (47) mit einem Zapfen (49) abgedeckt sind, der in die Schraubenkopfvertiefung (43a) der als Innensechskantschraube ausgebildeten Längsschraube (43) eingreift.

7. Wandtafel nach wenigstens einem der Ansprüche 1 bis 6, dadurch gekennzeichnet, daß die Höhe des Tafelgestells (3) etwa halb so groß ist wie die Höhe der Tafelfläche (58a).

8. Wandtafel nach wenigstens einem der Ansprüche 1 bis 7, mit einer im Tafelgestell (3) angeordneten Gewichts-Ausgleichsvorrichtung mit einem Gegengewicht (12) oder mindestens einer Gegenfeder, dadurch gekennzeichnet, daß im Tafelgestell (3) elastische Anschläge (15) für das Gegengewicht (12) angeordnet sind, z. B. Schraubendruckfedern.

## Claims

1. A board, having a board frame (3), which can be fixed to a stationary wall (4), having a board member (1), which is vertically displaceable relative thereto and which has a writing surface or other useful surface, for example for information or projection, and having vertically disposed side walls (17), which are connected to the board member (1) and have guide rails (29, 30), in which guide sliders or rollers (16) on the board frame (3) engage, characterised in that the side walls (17) on the rear are disposed along or close to the side edges of the board member (1), the depth of the side walls (17) is such that they almost reach the wall (4) in order to cover the board frame (3) at the side, and an upper horizontal wall (18) and possibly a lower horizontal wall (19) are provided, the upper or lower wall projecting from the rear side of the board member (1) and extending along or close to the upper edge (62) or lower edge (63) of the board member (1), its depth reaching almost to the wall (4) to cover the board frame (3) at the top or bottom respectively.

2. A board as claimed in claim 1, characterised in that the upper wall (18), and/or the lower wall (19), is made of one piece, preferably in the form of a hollow profile having a flat, substantially rectangular cross section, preferably an aluminium extruded profile.

3. A board as claimed in claim 1 or 2, characterised in that each side wall (17) together with its associated guide rail (29, 30) comprises an aluminium extruded profile, and the guide rails (29, 30) have a U- or C-shaped cross section.

4. A board as claimed in any of claims 1 to 3, characterised in that the side walls (17) with the upper wall (18) or lower wall (19) are connected to one another by corner pieces (37), which have centering parts which are inserted into the side wall (17), upper wall (18) or lower wall (19), and a filling piece (38), which has visible outer surfaces.

5. A board as claimed in claim 4, characterised in that the corner pieces (37) engage in the upper wall (18) or lower wall (19) by way of fastening lugs (39,40), which are connected to the upper wall (18) or lower wall (19) by way of transverse screws (42), which are transverse with respect to the fastening lugs (39,40), and, for connecting to the side walls (17), longitudinal screws (43) running parallel thereto and through the corner pieces (37) are screwed into the side walls (17), for example in screw bushings (24, 28) of extruded profiles.

6. A board as claimed in claim 5, characterised in that the heads (43a) of the longitudinal screws (43) are covered by closure caps (47) having a pin (49), which engages in the screw head recess (43a) of the longitudinal screw (43), which is in the form of a hexagonal recess screw.

7. A board as claimed in at least one of claims 1 to 6, characterised in that the height of the board frame (3) is about half the height of the board face (58a).

8. A board as claimed in at least one of claims 1 to 7, having a weight compensating device disposed in the board frame (3) and having a counterweight (12), or at least a counterspring, characterised in that elastic stops (15), for example compression springs, are disposed in the board frame (3) for the counterweight (12).

## Revendications

1. Tableau mural, comprenant un châssis (3) qui peut être appliqué contre une paroi fixe (4) et un corps (1) qui peut être déplacé verticalement par rapport à ce châssis et qui comporte une surface pour écrire ou autre surface utile, par exemple surface pour des informations ou pour des projections, et des parois latérales (17) disposées verticalement qui sont reliées au corps (1) du tableau et comportent des glissières de guidage (29, 30) dans lesquels pénétrent des coulisseaux de guidage ou des galets (16) se trouvant sur le châssis (3), caractérisé en ce que les parois latérales (17) sont disposées sur le côté arrière le long ou au voisinage des bords latéraux du corps (1), en ce que les parois latérales (17) arrivent en profondeur presque jusqu'à la paroi (4) pour couvrir latéralement le châssis (3), et en ce qu'il existe une paroi supérieure horizontale (18) et éventuellement une paroi inférieure horizontale (19), cette paroi supérieure ou paroi inférieure faisant saillie à partir du côté arrière du corps (1) et s'étendant le long ou au voisinage du bord supérieur (62) ou respectivement du bord inférieure (63) du corps (1) et ceci en profondeur sensiblement jusqu'à la paroi (4), en couvrant en haut ou respectivement en bas le châssis (3).

2. Tableau mural selon la revendication 1, caractérisé en ce que la paroi supérieure (18) et/ou la paroi inférieure (19) est faite d'une seule pièce, de préférence sous forme d'un proflé creux de section transversale plate et sensiblement rectangulaire, de préférence un profilé extrudé en aluminium.

3. Tableau mural selon la revendication 1 ou 2, caractérisé en ce que chaque paroi latérale (17) ainsi que ses glissières de guidage correspondantes (29, 30) est constituée d'un profilé extrudé d'aluminium et que les glissières de guidage (29, 30) ont une section transversale en forme de U ou de C.

4. Tableau mural selon l'une des revendications 1 à 3, caractérisé en ce que les parois latérales (17) sont reliées à la paroi supérieure (18) ou respectivement à la paroi inférieure (19) par des pièces d'angle (37), lesquelles comportent, dans la paroi latérale (17) et la paroi supérieure (18) ou la paroi inférieure (19), des parties de centrage enfichées et une pièce pleine (38) comportant des surfaces extérieures visibles.

5. Tableau mural selon la revendication 4, caractérisé en ce que les pièces d'angle (37) pénétrent dans la paroi supérieure (18) ou respectivement dans la paroi inférieure (19) par des éclisses de fixation (39, 40), qui sont reliés à la paroi supérieure (18) et à la paroi inférieure (19) par des vis transverses (42) dirigées transversalement par rapport aux éclisses de fixation (39, 40) et en ce que, pour la jonction avec les parois latérales (17) , des vis longitudinales (43) parallèles à ces parois et traversant les pièces d'angle (37) sont vissées dans les parois latérales (17), par exemple dans des canaux de vissage (24, 28) de profilés extrudés.

6. Tableau mural selon la revendication 5, caractérisé en ce que les têtes (43a) des vis longitudinales (43) sont recouvertes par des coiffes (47) comportant un téton (49) qui pénétre dans la cavité de la tête (43a) de la vis longitudinale (43), constituée sous forme de boulon à six pans creux.

7. Tableau mural selon au moins l'une des revendications 1 à 6, caractérisé en ce que la hauteur du châssis (3) est sensiblement la moitié de la hauteur de la surface de tableau (58a).

8. Tableau mural selon au moins l'une des revendications 1 à 7, comprenant un dispositif de compensation de poids, disposé dans le châssis (3), avec un contrepoids (12) ou tout au moins un ressort antagoniste, caractérisé en ce que des butées élastiques (15), par exemple des ressorts de compression hélicoïdaux, pour le contrepoids (12) sont disposées dans le châssis (3).
